# EUROPÄISCHE PATENTSCHRIFT

(11) **EP 2 721 950 B1**
(45) Veröffentlichungstag und Bekanntmachung des Hinweises auf die Patenterteilung: **09.03.2016**
(21) Anmeldenummer: 13004913.3
(22) Anmeldetag: 14.10.2013
(51) Int. Cl.: A47B 3/08, A47B 13/02, A47B 91/00

(54) **Klappbarer Bistrotisch**
Folding bistro table
Table de bistrot pliable

(30) Priorität: 18.10.2012 DE 102012020394
(43) Veröffentlichungstag der Anmeldung: 23.04.2014
(73) Patentinhaber: Brunner GmbH, 77866 Rheinau-Freistett (DE)
(72) Erfinder: Deichmann, Oliver, 10437 Berlin (DE); Osko, Blasius, 10117 Berlin (DE)
(74) Vertreter: Lemcke, Brommer & Partner Patentanwälte Partnerschaft mbB

(56) Entgegenhaltungen:
- WO-A1-90/03132
- WO-A2-2008/040034
- FR-A1- 2 616 052
- JP-A- H09 108 053
- US-A- 2 791 477
- US-A- 5 154 127

## Beschreibung

Die Erfindung betrifft einen klappbaren Bistrotisch, dessen zentrales Beinsystem am oberen Ende eine Tischplatte trägt und am unteren Ende vier auskragende Füße aufweist, wobei zwei Füße ein ortsfestes Fußpaar bilden, während die beiden anderen Füße horizontal verschwenkbar sind und wobei die Tischplatte um eine horizontale Schwenkachse abklappbar ist, wobei das Beinsystem ein Außenrohr und ein darin angeordnetes Innenrohr aufweist, und das eine Rohr mit dem ortsfesten Fußpaar verbunden ist, während die beiden anderen Füße zu einem verschwenkbaren zweiten Fußpaar verbunden sind, das seinerseits mit dem anderen Rohr verbunden ist und wobei das zweite Fußpaar mit seinem zugeordneten Rohr um eine Vertikalachse relativ zu dem anderen Fußpaar verschwenkbar ist, wobei die Verschwenkung des zweiten Fußpaares relativ zum anderen Fußpaar durch einen unter der Tischplatte angeordneten Hebel erfolgt, der mit dem genannten anderen Rohr verbunden ist.

Ein derartiger Bistrotisch ist durch die WO 90/03132 bekannt geworden. Dabei erfolgt die Arretierung der Tischplatte in ihrer horizontalen Position durch den genannten Hebel. Er trägt an seinem freien Ende eine von unten zu bedienende Schraube, die nach dem Auseinanderschwenken der beiden Fußpaare in eine Gewindebohrung an der Tischplattenunterseite eingeschraubt werden muss, damit die Tischplatte nicht abkippen kann. Dieses Einschrauben hat bei horizontaler Tischplatte und unterhalb derselben zu erfolgen und ist daher für den Benutzer unbequem.

Ein anderer Bistrotisch ist aus der US 2,791,477 bekannt geworden. Dabei besteht das Beinsystem aus vier voneinander unabhängigen Tischbeinen. Diese vier Tischbeine kragen an ihrem oberen Bereich radial aus, um die Tischplatte abzustützen, wenn sie in ihre horizontale Position geklappt ist. Ebenso kragen sie auch an ihren unteren Enden zur Bildung von Füßen radial aus.

Soll dieser Tisch aus der Betriebsstellung mit horizontaler Tischplatte zusammengeklappt werden, so muss der Benutzer wissen, welches der vier Beine als erstes zu verschwenken ist, denn die drei übrigen Beine sind arretiert. Hat der Benutzer das richtige Bein ermittelt und um 90° verschwenkt, so kann er die Tischplatte an der Seite des weggeschwenkten Beines nach unten klappen, wodurch das dem ersten Bein diametral gegenüber angeordnete zweite Bein aus seiner Arretierung mit der Tischplatte gelöst wird und dann an das die beiden restlichen Beine umfassende Beinpaar herangeschwenkt werden kann.

Ausgehend von diesem Stand der Technik besteht die Aufgabe der vorliegenden Erfindung darin, den bekannten Bistrotisch hinsichtlich seiner Bedienung zu vereinfachen. Des Weiteren soll sich der erfindungsgemäße Tisch durch günstige Herstellungskosten und gefälliges Design auszeichnen. Gemäß einer bevorzugten Weiterbildung der Erfindung soll ein mit Fußrollen ausgestatteter Tisch dahingehend verbessert werden, dass ein ungewolltes Wegrollen ausgeschlossen ist, auch wenn die Fußrollen nicht in einem Untersetzer mit erhöhtem Rand sitzen und auch keine eingebaute Bremse aufweisen.

Diese Aufgabe wird hinsichtlich der ersten Aufgabenstellung erfindungsgemäß durch die Merkmale des Patentanspruches 1 gelöst.

Zwar ist durch die US 5,154,127 bereits ein ähnlicher Tisch mit abklappbarer Tischplatte und zusammenschwenkbaren Fußpaaren bekannt geworden, bei dem das verschwenkbare Fußpaar an seinem oberen Ende einen Magneten aufweist, der bei horizontaler Tischplatte mit einem an der Tischplattenunterseite angebrachten Metallstift zusammenwirkt. Dadurch werden die Fußpaare in ihrer aufgeklappten Position und die Tischplatte in ihrer horizontalen Position durch Magnetkräfte gehalten. Einer Halterung der Tischplatte in ihrer abgeklappten vertikalen Position ist an dem Klapptisch nicht vorgesehen. Vielmehr dient hierfür ein separater Ständer, in welchen der zusammengeklappte Tisch eingehängt wird.

Demgegenüber erhält der Hebel für die Verschwenkung der Fußpaare bei der vorliegenden Erfindung eine Doppelfunktion, indem er zugleich auch zur Verrastung der Tischplatte in ihrer aufgeklappten horizontalen Position und in ihrer abgeklappten vertikalen Position dient.

Gegenüber der WO 90/03132 ergibt sich der Vorteil, dass die Tischplatte beim Herunterklappen in ihre horizontale Position automatisch mit dem Hebel verrastet und somit in dieser Position arretiert wird. Das mühsame Einfädeln einer Befestigungsschraube in eine unterhalb der Tischplatte angeordnete Bohrung erübrigt sich somit, so dass die Handhabung des erfindungsgemäßen Bistrotisches erheblich erleichtert wird.

Gegenüber der US 2,791,477 ergibt sich der Vorteil, dass der Benutzer bei aufgeklapptem Bistrotisch nur noch ein einziges zentrales Tischbein sieht und nicht mehr vier nebeneinander angeordnete Tischbeine. Der Tisch wirkt dadurch nicht nur wesentlich filigraner und leichter, sondern auch seine Konstruktion vereinfacht sich, weil nur noch ein Innenrohr in einem koaxialen Außenrohr gelagert zu werden braucht anstelle von Vierfachlagerungen in zwei unterschiedlichen Höhen wie sie bei der vorbekannten Konstruktion erforderlich ist.

Zum anderen wird das Zusammenklappen des Bistrotisches erleichtert, weil der Benutzer nicht mehr unter vier Beinen das richtige Bein auszuwählen hat, sondern nur noch zwei beliebige benachbarte Fußpaare zusammen zu schwenken braucht.

Der Hebel für die Verschwenkung des genannten zweiten Fußpaares relativ zu dem ortsfesten Fußpaar ist vorzugsweise so positioniert, dass er bei zusammengeschwenkten Fußpaaren etwa parallel und nahe zur abgeklappten Tischplatte verläuft. Dadurch steht er nicht im Weg, wenn zusammengeklappte Tische dicht nebeneinander gelagert werden sollen.

Zur Vereinfachung der Konstruktion empfiehlt es sich, dass das ortsfeste Fußpaar mit dem Innenrohr, das verschwenkbare Fußpaar mit dem Außenrohr verbunden ist und dass das Außenrohr mittels des Hebels verschwenkbar ist. Dabei ist die Tischplatte zweckmäßig mit dem Innenrohr verbunden, damit sie nicht die Schwenkbewegung mitmachen muss.

Damit die zusammengeschwenkten Fußpaare in dieser Position gehalten werden, ist der sie betätigende Hebel zweckmäßig in dieser Position an der Tischplatten-Unterseite und/oder am Tischbein verrastbar.

Die Schwenkachse der Tischplatte verläuft zweckmäßig annähernd parallel zu den zusammengeschwenkten Fußpaaren, insbesondere parallel zu einer Winkelhalbierenden zwischen den zusammengeschwenkten Fußpaaren. Dadurch ergibt sich ein besonders kompakter Aufbau, wenn der Tisch zusammengeklappt ist.

Bevorzugt empfiehlt es sich, dass die Fußpaare an ihren unteren Enden jeweils eine Fußrolle aufweisen, die mit vertikal ausgerichteter Drehachse gelagert ist.

Dabei bieten sich im Wesentlichen zwei Alternativen: Entweder steht das Tischbein gegenüber der Fußrolle geringfügig nach unten über, so dass er nur leicht abgekippt zu werden braucht, um die Fußrolle in Kontakt mit dem Boden zu bringen und gleichzeitig das untere Ende des Tischbeines vom Boden abzuheben. Oder die Fußrolle bildet den unteren Abschluss des Tischbeines, so dass der Tisch in seiner normalen Standstelle auf dem gesamten Umfang der Fußrolle steht und daher auch bei Gefälle kein Drehmoment auf die Fußrolle ausgeübt werden kann. Erst wenn der Tisch einseitig leicht angehoben wird, so dass seine Fußrollen nur noch lokal mit ihrer Umfangskante auf dem Boden stehen, kann er leicht in eine neue Wunschposition gerollt und dort wieder in seine normale Standstellung gebracht werden.

In beiden Fällen können die bisher notwendigen Unterlagen unter den Fußrollen entfallen und der Einbau von Bremsen wird überflüssig.

Eine besonders zweckmäßige Weiterbildung der Erfindung besteht darin, die Fußrollen nicht seitlich auskragend, sondern in direkter vertikaler Verlängerung ihres Tischbeines zu positionieren. Ihr äußerer Umfang kann dabei bündig in das sich oben anschließende Tischbein-Ende übergehen, so dass die Fußrolle optimal kaschiert ist und von außen nicht als solche erkennbar ist.

Die erfindungsgemäße Konstruktion zeichnet sich daher auch durch äußerst gelungenes Design aus.

Zweckmäßig ist die Fußrolle auf einem Gleitlager- oder Rollenlager-Außenring angebracht, während der Lager-Innenring zentral unter dem Tischbein fixiert ist.

Weitere Merkmale und Vorteile der Erfindung ergeben sich aus der nachfolgenden Beschreibung eines Ausführungsbeispieles und aus der Zeichnung; dabei zeigt:
- Figur 1: den erfindungsgemäßen Tisch in Standstellung;
- Figur 2: eine Ausschnittvergrößerung im Bereich der Fußrolle als Vertikalschnitt;
- Figur 3: ein Schrägbild des Tisches bei abgeklappter Tischplatte zu Beginn des Zusammenschwenkens der Fußpaare;
- Figur 4: ein Schrägbild gemäß Figur 3, am Ende des Zusammenschwenkens der Fußpaare;
- Figur 5: eine Seitenansicht des Tisches gemäß Figur 4 nach dem Zusammenschwenken der Fußpaare bei zum Wegrollen abgekippter Stellung;
- Figur 6: eine Ausschnittvergrößerung der Tischplattenlagerung;
- Figur 7: die Vereinzelung der Fußpaare und ihrer Anschlussteile.

Im Ausführungsbeispiel ist die bevorzugte Ausführungsform der Erfindung in Form eines klappbaren Bistrotisches dargestellt, bestehend aus einem zentralen Tischbein 1, an dessen oberen Ende eine um 90° schwenkbare Tischplatte 2 gelagert ist. Am unteren Ende des Tischbeines ist ein mit ihm starr verbundenes Fußpaar 1a mit beidseits radial auskragenden Beinauslegern angeordnet. Außerdem ist dort ein weiteres Fußpaar 1 b mit beidseits radial auskragenden Beinauslegern angeordnet, das jedoch um eine Vertikalachse schwenkbar am Tischbein 1 gelagert ist.

An den Enden der beiden Fußpaare 1 a und 1 b sind jeweils Fußrollen 3 mit vertikaler Drehachse montiert sind. Die konstruktiven Einzelheiten dieser Fußrollen ergeben sich aus der vergrößerten Schnittdarstellung in Figur 2.

Man sieht dort das äußere Ende eines der vier Beinausleger, hier des Fußpaares 1 a. Dieses äußere Ende läuft nach unten in einer horizontalen Stirnfläche 11a aus und trägt dort eine runde Fußplatte 12a. Ihr Durchmesser ist so bemessen, dass sie mit dem äußeren Umfang der darunter angeordneten Fußrolle 3 korrespondiert, so dass sich ein bündiger Übergang zwischen diesen beiden Teilen ergibt.

Die Fußrolle 3 besteht aus einem Gummi- oder Kunststoffring; der mit dem Außenring eines Kugellagers 4 verbunden ist und in Vertikalrichtung einen schmalen Spalt gegenüber der Fußplatte 12a aufweist, so dass er mit samt dem Kugellager-Außenring gegenüber der Fußplatte 12a frei drehbar ist.

Der Innenring des Kugellagers 4 ist hingegen mit der Fußplatte 12a drehfest verbunden, vorzugsweise durch eine die Unterseite des Kugellagers abdeckende Scheibe 5. Diese Scheibe 5 ist an ihrer dem Kugellager zugewandten Seite etwas abgestuft, so dass sie lediglich gegen den Innenring des Kugellagers drückt, die Drehung des Kugellager-Außenringes jedoch nicht beeinträchtigt.

Man kann sich anhand von Figur 2 leicht vergegenwärtigen, dass der Tisch, obwohl er direkt auf den Fußrollen 3 steht, nicht wegrollen kann, weil die Fußrollen eine vertikale Drehachse aufweisen und mit ihrem gesamten äußeren Umfang auf dem Boden aufliegen.

Erst dann, wenn durch Neigung des Tischbeines 1 die Drehachse der Fußrolle aus der Vertikalen herausgekippt wird, liegt die Fußrolle nicht mehr mit ihrem gesamten Umfang auf dem Boden auf, sondern theoretisch nur noch punktuell, in der Praxis entlang einem kurzen Umfangsbereich an der Außenkante der Fußrolle 3, wie man dies in Figur 6 deutlich erkennen kann. In dieser Stellung kann der Tisch dann bequem an eine neue Position gerollt werden.

Die Figuren 3 bis 7 zeigen, wie die beiden Fußpaare 1 a und 1 b zusammengeschwenkt werden können und wie die Tischplatte 2 aus ihrer horizontalen Normalposition in die Vertikale abgeklappt werden kann.

Man sieht in Figur 3 und 4, dass am oberen Ende des Tischbeines 1 nicht nur die Tischplatte 2 schwenkbar gelagert ist, sondern dass dort auch ein etwa radial auskragender Hebel 8 angeordnet ist, der um eine Vertikalachse schwenkbar am Tischbein 1 gelagert ist. Dieser Hebel ist innerhalb des Tischbeines 1 a durch ein nicht sichtbares Innenrohr 9 mit dem einen Fußpaar 1b verbunden, das ebenfalls schwenkbar am Tischbein gelagert ist. Der Hebel 8 hat zweckmäßig eine ähnliche radiale Ausrichtung wie das Fußpaar 1 b, verläuft also annähernd parallel hierzu. Wird nun der Hebel 8, wie in Figur 3 angedeutet, in Pfeilrichtung verschwenkt, so wird das bewegliche Fußpaar 1 b gegen das ortsfeste Fußpaar 1 a geschwenkt. Dieser Zustand ist in Figur 4 dargestellt.

Man erkennt, dass bei zusammengeschwenkten Fußpaaren der Hebel 8 nahezu an der Unterseite der Tischplatte 2 anliegt und dadurch nicht im Weg steht, wenn mehrere solcher Tische nebeneinander stehend eingelagert werden sollen.

Die in Figur 4 dargestellte Position ist nicht nur optimal für das Einlagern der Tische geeignet, sondern auch, um die Tische seitlich zu kippen, so dass sie leicht weggerollt werden können. Der Hebel 8 kann dabei bequem von der Bedienungsperson erfasst werden und erleichtert somit erheblich das Verfahren des Tisches.

Damit die Fußpaare 1 a und 1 b in ihrer zusammengeschwenkten Stellung einen gewissen Halt haben, wird der Hebel 8 in dieser Stellung gemäß Figur 4 verrastet. Die Verrastung kann an entsprechenden Anbauteilen der Tischplatte 2 erfolgen, zweckmäßig an den Scharnierteilen 2a. Man sieht in Figur 3, dass die Scharnierteile 2a an ihrer dem Hebel 8 zugewandten Seite einen Vorsprung tragen, der mit der oberen Stirnseite des Hebels 8 korrespondiert und ihn in der Figur 4 gezeigten Stellung leicht verklemmt. Dadurch sind die beweglichen Teile des Tisches gut gesichert, wenn er seitlich gekippt werden soll, um ihn wegzurollen. Figur 5 zeigt den Tisch in einer solchen gekippten Position.

Figur 6 zeigt eine weitere Funktion des Hebels 8, indem dieser Hebel nicht nur für das beschriebene Zusammenschwenken der beiden Fußpaare dient, sondern darüber hinaus auch zur Arretierung der Tischplatte 2 in ihrer horizontalen Normalposition. Dazu weist der Hebel 8 ein Schnappelement 8a auf, das mit einem an der Tischplattenunterseite, zweckmäßig am Tischplatten-Scharnier 2a, angebrachten Schnappelement 2b korrespondiert. Diese Schnappelemente sind zweckmäßig durch eine Vertiefung einerseits und einen in diese Vertiefung einrastbaren Vorsprung andererseits ausgebildet. Hierfür bieten sich dem Durchschnittsfachmann diverse unterschiedlichste Ausgestaltungen, die eine stabile Fixierung der Tischplatte in ihrer horizontalen Normalposition am Hebel 8 garantieren.

Figur 7 verdeutlicht den Schwenkmechanismus für die Fußpaare. Man sieht, dass das Tischbein 1 aus einem sichtbaren Außenrohr und einem darin verlaufenden Innenrohr 10 besteht. Während das Außenrohr mit dem schwenkbaren Fußpaare 1 b und dem Hebel 8 verbunden ist, trägt das Innenrohr 10 an seinem oberen Ende die Tischplatte 2 und an seinem unteren Ende des Fußpaar 1 a. Die Verbindung zwischen dem Innenrohr 10 und dem Fußpaar 1a erfolgt über einen Bund 10a, der am unteren Ende des Innenrohres 10 angeordnet ist und die beiden Füße des Fußpaares 1a gegenüber dem Innenrohr 10 etwas distanziert, so dass oberhalb des Bundes 10a ein Ringspalt freibleibt. In diesen Ringspalt wird das untere Ende des Außenrohres 1 bei der Montage des Tisches eingeschoben. Anschließend wird die Tischplatte 2 mit ihren Scharnieren 2a am Innenrohr 10 befestigt.

Zusammenfassend bietet die Erfindung also eine leichte und zuverlässige Handhabung des Klappmechanismus, einen sicheren Stand bei leichter Wegroll-Möglichkeit und gleichzeitig einen kostengünstigen und kompakten Aufbau, wenn mehrere Tische nebeneinander gestapelt werden sollen.

## Patentansprüche

1. Klappbarer Bistrotisch, dessen zentrales Beinsystem (1) am oberen Ende eine Tischplatte (2) trägt und am unteren Ende vier auskragende Füße (1 a, 1b) aufweist, wobei zwei Füße ein ortsfestes Fußpaar (1a) bilden, während die beiden anderen Füße (1 b) horizontal verschwenkbar sind und wobei die Tischplatte (2) um eine horizontale Schwenkachse abklappbar ist, wobei das Beinsystem ein Außenrohr (1) und ein darin angeordnetes Innenrohr (10) aufweist, und das eine Rohr (10) mit dem ortsfesten Fußpaar (1a) verbunden ist, während die beiden anderen Füße zu einem verschwenkbaren zweiten Fußpaar (1 b) verbunden sind, das seinerseits mit dem anderen Rohr (1) verbunden ist und wobei das zweite Fußpaar (1b) mit seinem zugeordneten Rohr (1) um eine Vertikalachse relativ zu dem anderen Fußpaar (1a) verschwenkbar ist, wobei die Verschwenkung des zweiten Fußpaares (1b) relativ zum anderen Fußpaar (1a) durch einen unter der Tischplatte (2) angeordneten Hebel (8) erfolgt, der mit dem genannten anderen Rohr (1) verbunden ist,
wobei
die Tischplatte (2) in ihrer aufgeklappten horizontalen Position mit dem Hebel (8) form- oder kraftschlüssig verrastbar ist, und **dadurch gekennzeichnet, dass** die Tischplatte (2) in ihrer abgeklappten vertikalen Position mit dem Hebel (8) form- oder kraftschlüssig verrastbar ist.

2. Bistrotisch nach Anspruch 1,
**dadurch gekennzeichnet,**
**dass** der Hebel (8) bei zusammengeschwenkten Fußpaaren (1 a, 1 b) etwa parallel und nahe zur abgeklappten Tischplatte (2) verläuft.

3. Bistrotisch nach Anspruch 1,
**dadurch gekennzeichnet,**
**dass** das ortsfeste Fußpaar (1a) mit dem Innenrohr (10), das verschwenkbare Fußpaar (1b) mit dem Außenrohr (1) verbunden ist und dass das Außenrohr (1) mittels des Hebels (8) gegenüber dem anderen Rohr verdrehbar ist.

4. Bistrotisch nach Anspruch 1,
**dadurch gekennzeichnet,**
**dass** das Innenrohr (10) die Tischplatte (2) trägt.

5. Bistrotisch nach Anspruch 1,
**dadurch gekennzeichnet,**
**dass** der Hebel (8) bei zusammengeschwenkten Fußpaaren (1 a, 1 b) an der Tischplattenunterseite und/oder am Tischbein (1) verrastbar ist.

6. Bistrotisch nach Anspruch 1,
**dadurch gekennzeichnet,**
**dass** die Schwenkachse der Tischplatte (2) etwa parallel zu einer Winkelhalbierenden zwischen den zusammengeschwenkten Fußpaaren (1 a, 1 b) verläuft.

7. Bistrotisch nach einem der vorhergehenden Ansprüche,
**dadurch gekennzeichnet,**
**dass** die Fußpaare (1 a, 1 b) an ihren unteren Enden jeweils eine Fußrolle (3) aufweisen, die mit vertikal ausgerichteter Drehachse gelagert ist.

8. Bistrotisch nach Anspruch 7,
**dadurch gekennzeichnet,**
**dass** die Fußpaare (1a, 1b) gegenüber ihren Fußrollen (3) leicht nach unten überstehen.

9. Bistrotisch nach Anspruch 7,
**dadurch gekennzeichnet,**
**dass** die Fußrollen (3) an ihrem äußeren Umfang bündig in das sich oben anschließende Ende des zugehörigen Fußpaares (1 a, 1 b) übergehen.

10. Bistrotisch nach Anspruch 7,
**dadurch gekennzeichnet,**
**dass** die Fußrollen (3) mittels Gleit- oder Rollenlager (4) an ihren Fußpaaren (1 a, 1 b) gelagert sind.

11. Bistrotisch nach Anspruch 10,
**dadurch gekennzeichnet,**
**dass** die Fußrollen (3) jeweils auf einem Gleit- oder Rollenlager-Außenring angebracht sind und dass die Lager-Innenringe an den zugeordneten Fußpaaren (1 a, 1 b) fixiert sind.

12. Bistrotisch nach Anspruch 10 oder 11,
**dadurch gekennzeichnet,**
**dass** die Gleit- oder Rollenlager (4) an ihrer Unterseite jeweils durch eine Abdeckscheibe (5) kaschiert sind.

## Claims

1. Collapsible bistro table, the central leg system (1) of which carries a tabletop (2) at its upper end and has four projecting feet (1 a, 1 b) at its lower end, wherein two feet form a fixed pair of feet (1a), while the two other feet (1 b) can be pivoted horizontally, and wherein the tabletop (2) can be folded down about a horizontal pivot axis, the leg system having an outer tube (1) and an inner tube (10) which is arranged therein, and the one tube (10) being connected to the fixed pair of feet (1a), while the two other feet are connected to form a pivotable second pair of feet (1b) which in turn is connected to the other tube (1), and wherein the second pair of feet (1b) with its associated tube (1) is pivotable about a vertical axis relative to the other pair of feet (1a), the pivoting of the second pair of feet (1 b) relative to the other pair of feet (1a) being effected by a lever (8) arranged under the tabletop (2), which lever is connected to the said other tube (1), wherein the tabletop (2) is lockable in its opened-up horizontal position by interlocking or force-based engagement with the lever (8), **characterised in that** the tabletop (2) is lockable in its folded-down vertical position by interlocking or force-based engagement with the lever (8).

2. Bistro table according to claim 1,
**characterised in that**
when the pairs of feet (1a, 1b) are in a pivoted-together state, the lever (8) runs approximately parallel and close to the folded-down tabletop (2).

3. Bistro table according to claim 1,
**characterised in that**
the fixed pair of feet (1 a) is connected to the inner tube (10) and the pivotable pair of feet (1b) is connected to the outer tube (1), and the outer tube (1) is rotatable relative to the other tube by means of the lever (8).

4. Bistro table according to claim 1,
**characterised in that**
the inner tube (10) carries the tabletop (2).

5. Bistro table according to claim 1,
**characterised in that**
when the pairs of feet (1 a, 1 b) are in a pivoted-together state the lever (8) is lockable against the underside of the tabletop and/or against the table leg (1).

6. Bistro table according to claim 1,
**characterised in that**
the pivot axis of the tabletop (2) runs approximately parallel to an angle bisector between the pivoted-together pairs of feet (1 a, 1 b).

7. Bistro table according to any one of the preceding claims,
**characterised in that**
the pairs of feet (1 a, 1 b) each have at their lower ends a foot roller (3) which is mounted with a vertically aligned rotational axis.

8. Bistro table according to claim 7,
**characterised in that**
the pairs of feet (1 a, 1 b) project slightly downwards relative to their foot rollers (3).

9. Bistro table according to claim 7,
**characterised in that**
the foot rollers (3), on their outer periphery, make a flush transition into the end of the associated pair of feet (1 a, 1 b) adjoining at the top.

10. Bistro table according to claim 7,
**characterised in that**
the foot rollers (3) are mounted on their pairs of feet (1 a, 1 b) by means of plain or roller bearings (4).

11. Bistro table according to claim 10,
**characterised in that**
the foot rollers (3) are each mounted on an outer ring of a plain or roller bearing, and the inner rings of the bearings are fixed to the associated pairs of feet (1 a, 1 b).

12. Bistro table according to claim 10 or 11,
**characterised in that**
the plain or roller bearings (4) are each covered by a cover disc (5) on the underside.

## Revendications

1. Table de bistrot rabattable, dont le système de montant central (1) porte à l'extrémité supérieure un plateau de table (2) et présente à l'extrémité inférieure quatre pieds (1a, 1b) partant en saillie, sachant que deux pieds forment une paire de pieds fixe (1a) tandis que les deux autres pieds (1b) sont à pivotement horizontal et sachant que le plateau de table (2) peut être rabattu autour d'un axe de pivotement horizontal, sachant que le système de montant présente un tube extérieur (1) et un tube intérieur (10) disposé à l'intérieur du précédent et que le tube (10) est relié à la paire de pieds fixe (1a), tandis que les deux autres pieds sont reliés pour former une deuxième paire de pieds pivotante (1b), qui est elle-même reliée à l'autre tube (1), et sachant que la deuxième paire de pieds (1b) est, par son tube associé (1), pivotante autour d'un axe vertical par rapport à l'autre paire de pieds (1a), sachant que le pivotement de la deuxième paire de pieds (1b) par rapport à l'autre paire de pieds (1a) s'effectue par un levier (8) disposé en dessous du plateau de table (2), levier qui est relié à l'autre tube précité (1),
sachant que le plateau de table (2) peut être bloqué par enclenchement en engagement positif ou à force avec le levier (8) dans sa position horizontale déployée,
**caractérisée en ce que** le plateau de table (2) peut être bloqué par enclenchement en engagement positif ou à force avec le levier (8) dans sa position verticale rabattue.

2. Table de bistrot selon la revendication 1, **caractérisée en ce que** le levier (8) s'étend environ parallèlement au plateau de table rabattu (2) et à proximité de celui-ci lorsque les paires de pieds (1a, 1b) sont rassemblées par pivotement.

3. Table de bistrot selon la revendication 1, **caractérisée en ce que** la paire de pieds fixe (1a) est reliée au tube intérieur (10) et la paire de pieds pivotante (1b) au tube extérieur (1), et **en ce que** le tube extérieur (1) est rotatif par rapport à l'autre tube au moyen du levier (8).

4. Table de bistrot selon la revendication 1, **caractérisée en ce que** le tube intérieur (10) porte le plateau de table (2).

5. Table de bistrot selon la revendication 1, **caractérisée en ce que** le levier (8) peut être bloqué par enclenchement sur le dessous du plateau de table et/ou sur le montant de table (1) lorsque les paires de pieds (1a, 1b) sont rassemblées par pivotement.

6. Table de bistrot selon la revendication 1, **caractérisée en ce que** l'axe de pivotement du plateau de table (2) s'étend environ parallèlement à une bissectrice entre les paires de pieds (1a, 1b) rassemblées par pivotement.

7. Table de bistrot selon l'une des revendications précédentes, **caractérisée en ce que** les paires de pieds (1a, 1b) présentent à leurs extrémités inférieures une roulette de pied respective (3), qui est montée avec son axe de rotation orienté à la verticale.

8. Table de bistrot selon la revendication 7, **caractérisée en ce que** les paires de pieds (1a, 1b) dépassent légèrement vers le bas par rapport à leurs roulettes de pieds (3).

9. Table de bistrot selon la revendication 7, **caractérisée en ce que** les roulettes de pieds (3), sur leur périphérie extérieure, se raccordent en affleurement à l'extrémité de la paire de pieds associée (1a, 1b) qui fait suite vers le haut.

10. Table de bistrot selon la revendication 7, **caractérisée en ce que** les roulettes de pieds (3) sont montées sur leurs paires de pieds (1a, 1b) au moyen de paliers lisses ou à rouleaux (4).

11. Table de bistrot selon la revendication 10, **caractérisée en ce que** les roulettes de pieds (3) sont respectivement montées sur une bague extérieure de palier lisse ou à rouleaux, et **en ce que** les bagues intérieures de paliers sont fixées sur les paires de pieds associées (1a, 1b).

12. Table de bistrot selon la revendication 10 ou 11, **caractérisée en ce que** les paliers lisses ou à rouleaux (4) sont respectivement doublés sur leur côté inférieur par une rondelle de recouvrement (5).
